# DEMANDE DE BREVET EUROPEEN

(11) **EP 0 940 268 A1**
(43) Date de publication de la demande: **08.09.1999**
(21) Numéro de dépôt: 99400528.8
(22) Date de dépôt: 04.03.1999
(51) Int. Cl.: B41M 5/38, B41M 5/40

(54) **Ruban d'impression par transfert thermique d'encre de couleur pour imprimante**

(30) Priorité: 04.03.1998 FR 9802605
(71) Demandeur: SAGEM SA, 75116 Paris (FR)
(72) Inventeur: Cavarero, Eric, 78700 Conflans Sainte Honorine (FR); Brot, Michel, 95100 Argenteuil (FR)
(74) Mandataire: Bloch, Gérard

(57) **Abrégé**

Le ruban comporte un film (1) supportant une couche d'encre d'impression (2) et des moyens de détection (3) agencés pour faire obstacle à un rayonnement de longueur d'onde déterminée pour lequel la couche d'encre d'impression (2) est transparente, les moyens de détection comprenant une couche d'encre intermédiaire (3) opaque dans la longueur d'onde considérée, entre le film (1) et la couche d'encre d'impression (2).

## Description

La présente invention concerne un ruban d'impression par transfert thermique d'encre pour imprimante.

D'emblée, on notera que par transfert thermique on entend aussi bien le transfert thermique stricto sensu que la sublimation, c'est-à-dire tout procédé de transfert d'encre par une source thermique. L'homme du métier le sait.

Il existe des rubans à encre noire et des rubans à encre de couleur. On ne considère ici que les rubans de couleur.

Un ruban noir comporte un film support, généralement en polyéthylène (PET), une couche d'encre noire et, entre les deux, une couche antiphotocopie également de couleur noire. Les deux couches étant opaques aux rayons infrarouge, dans certaines imprimantes, on utilise un ensemble émetteur-récepteur infrarouge pour détecter la présence du ruban. Si le rayonnement d'une diode infrarouge émettrice est reçu par un phototransistor récepteur, c'est qu'il n'y a pas de ruban. Sinon, le rayonnement est arrêté par le ruban.

Dans le cas d'un ruban de couleur, la couche d'encre, non noire, est directement appliquée sur le film, sans couche antiphotocopie noire intermédiaire, pour éviter qu'après impression on ne puisse lire directement le ruban. Sinon, les endroits dépourvus d'encre apparaitraient clairement sur le fond noir de la couche antiphotocopie, parfaitement délimités par les parties restantes de la couche d'encre de couleur.

Mais une telle structure de ruban d'impression par transfert thermique d'encre de couleur n'autorise pas la détection de présence par rayonnement (infrarouge), puisque le ruban (film et couche d'encre de couleur) est totalement transparent aux rayons (infrarouge).

Et bien, la demanderesse a décidé de proposer un ruban d'impression par transfert thermique d'encre dé couleur pour imprimante, avec un film supportant une couche d'encré d'impression, caractérisé par le fait qu'il comporte des moyens de détection agencés pour faire obstacle à un rayonnement de longueur d'onde déterminée pour lequel la couche d'encre d'impression est transparente.

La présence du ruban peut donc être détectée dans cette longueur d'onde par un ensemble émetteur-récepteur fonctionnant dans cette longueur d'onde, par exemple l'infrarouge.

Avantageusement, il est prévu une couche d'encre intermédiaire opaque dans la longueur d'onde considérée, entre le film et la couche d'encre d'impression, pour détecter la présence du ruban.

Mais on pourrait également envisager de considérer un film support teinté dans la masse pour être opaque dans ladite longueur d'onde.

Comme couche intermédiaire de détection de présence, on peut considérer par exemple la couche référencée ML SUMI du fabricant DAI NIPPON PRINTING.

L'invention sera mieux comprise à l'aide de la description suivante d'une forme de réalisation intéressante du ruban d'impression par transfert thermique, en référence à la figure unique qui le représente en coupe.

Le ruban comporte un film support 1, ici en polyéthylène, une couche d'encre d'impression de couleur 2, conventionnelle, et, entre les deux, une couche intermédiaire 3, ici une couche d'encre de couleur noire référencée ML SUMI du fabricant DAI NIPPON PRINTING. Le film support 1 et la couche d'encre d'impression 2 sont transparents au rayonnement infrarouge, alors que la couche intermédiaire 3 est opaque dans cette longueur d'onde. Ainsi, un ensemble émetteur-récepteur fonctionnant en infrarouge, d'un même côté du ruban, avec un miroir de l'autre côté, ou respectivement des deux côtés du ruban, permet de détecter la présence du ruban.

## Revendications

1. Ruban d'impression par transfert thermique d'encre de couleur pour imprimante, avec un film (1) supportant une couche d'encre d'impression (2), caractérisé par le fait qu'il comporte des moyens de détection (3) agencés pour faire obstacle à un rayonnement de longueur d'onde déterminée pour lequel la couche d'encre d'impression (2) est transparente.

2. Ruban d'impression par transfet thermique selon la revendication 1, dans lequel il est prévu une couche d'encre intermédiaire (3) opaque dans la longueur d'onde considérée, entre le film (1) et la couche d'encre d'impression (2), pour détecter la présence du ruban.

3. Ruban d'impression par transfert thermique selon la revendication 2, dans lequel la couche intermédiaire de détection de présence (3) est une couche référencée ML SUMI du fabricant DAI NIPPON PRINTING.

4. Ruban d'impression par transfert thermique selon la revendication 1, dans lequel le film support (1) est teinté dans la masse pour être opaque dans ladite longueur d'onde.
